# EUROPÄISCHE PATENTSCHRIFT

(11) **EP 1 377 787 B1**
(45) Veröffentlichungstag und Bekanntmachung des Hinweises auf die Patenterteilung: **07.12.2005**
(21) Anmeldenummer: 02727466.1
(22) Anmeldetag: 23.03.2002
(51) Int. Cl.: F41B 11/06

(54) **DRUCKGASBETRIEBENE SCHUSSEINRICHTUNG SOWIE DRUCKVERSORGUNGSVORRICHTUNG FÜR EINE DERARTIGE SCHUSSEINRICHTUNG**
COMPRESSED GAS-DRIVEN GUN DEVICE AND COMPRESSED GAS SUPPLY DEVICE FOR SUCH A GUN DEVICE
DISPOSITIF DE TIR ACTIONNE PAR DU GAZ SOUS PRESSION ET DISPOSITIF D'ALIMENTATION EN FLUIDE SOUS PRESSION POUR UN TEL DISPOSITIF DE TIR

(30) Priorität: 30.03.2001 DE 10116010
(43) Veröffentlichungstag der Anmeldung: 07.01.2004
(73) Patentinhaber: Umarex Sportwaffen GmbH & Co. KG, 59757 Arnsberg (DE)
(72) Erfinder: WONISCH, Franz, 59757 Arnsberg (DE); PFLAUMER, Wulf, H., 59757 Arnsberg (DE); EMDE, Dietmar, 59755 Arnsberg (DE)
(74) Vertreter: Basfeld, Rainer
(86) Internationale Anmeldenummer: PCT/EP2002/003284
(87) Internationale Veröffentlichungsnummer: WO 2002/079710

(56) Entgegenhaltungen:
- EP-A- 0 704 668
- DE-A- 3 521 800
- DE-B- 1 114 121
- US-A- 5 341 790
- US-A- 5 450 839

## Beschreibung

Die vorliegende Erfindung betrifft eine Druckversorgungsvorrichtung für eine druckgasbetriebene Schusseinrichtung gemäß dem Oberbegriff des Anspruchs 1. Weiterhin betrifft die vorliegende Erfindung eine druckgasbetriebene Schusseinrichtung für Projektile gemäß dem Oberbegriff des Anspruchs 12.

Eine Druckversorgungsvorrichtung sowie eine druckgasbetriebene Schusseinrichtung der vorgenannten Art sind aus der europäischen Patentanmeldung EP 0 704 668 A1 bekannt. Die darin beschriebene Schusseinrichtung ist als Schusswaffe, insbesondere als Gasdruckpistole ausgeführt. Die Druckversorgungsvorrichtung dieser Gasdruckpistole umfasst einen Behälter für CO₂, das bei diesem Stand der Technik als Treibmittel dient. Der Behälter ist in der Druckversorgungsvorrichtung so angeordnet, dass seine Entnahmeöffnung an der Oberseite des Behälters angeordnet ist. Dabei ist der Behälter zylindrisch geformt, wobei die Zylinderachse dieses Behälters nur einen relativ kleinen Winkel mit der Vertikalen einschließt.

Als nachteilig bei einer derartigen Druckversorgungsvorrichtung bzw. bei einer mit einer derartigen Druckversorgungsvorrichtung ausgestatteten Schusseinrichtung erweist sich, dass das Treibmittel aufgrund der im oberen Bereich des Behälters angeordneten Entnahmeöffnung aus dem Bereich der gasförmigen Phase des Treibmittels entnommen wird. Wenn mit einer relativ hohen Schussfrequenz Projektile aus einer derartigen Schusseinrichtung abgeschossen werden sollen, bleibt für die Entnahme des Treibmittels jeweils nur eine relativ kurze Zeitspanne. Nach Entnahme des Treibmittels aus dem Bereich der gasförmigen Phase wird beispielsweise dann, wenn bereits zwei bis fünf Sekunden später ein Schuss abgegeben werden soll, über der Flüssigphase in dem Behälter noch nicht wieder der gleiche Ausgangsdruck aufgebaut worden sein, der sich nach einer längeren Phase als Gleichgewichtsdruck einstellen wird. Weiterhin wird durch die bei hoher Schussfrequenz ständig wiederholte Verdampfung der flüssigen Phase in die gasförmige Phase eine Abkühlung des Treibmittels bzw, des Treibmittelbehälters stattfinden. Bei einer hohen Schussfrequenz wird nicht zwischen den einzelnen Schüssen ein Temperaturausgleich stattfinden können, so dass letztlich bei einer hohen Schussfrequenz eine merkliche Abkühlung der gasförmigen Phase und der flüssigen Phase des Treibmittels erfolgen wird. Diese Abkühlung hat jedoch auch eine Senkung des Druckes der Gasphase zur Folge.

Wie Fig. 6 entnehmbar ist, die eine Aufstellung der Mündungsgeschwindigkeit einer Schusseinrichtung in Abhängigkeit von der Anzahl der erfolgten Schüsse wiedergibt, wird bei oben angeordneter Entnahmeöffnung des Treibmittelbehälters bereits nach etwa zehn Schuss die Druckabnahme so hoch sein, dass die Mündungsgeschwindigkeit merklich abnimmt. Dies hat insbesondere bei Ausbildung der Schusseinrichtung als Schusswaffe den Nachteil, dass nach Abgabe von beispielsweise mehr als zehn Schüssen in kurzem zeitlichem Abstand kein verlässliches Zielen mehr möglich ist, da von Schuss zu Schuss die Mündungsgeschwindigkeit kleiner wird.

Aus der DE-A-3521800 (Basis für den Oberbegriff des Anspruchs 1) sind Druckversorgungsvorrichtungen sowie druckgasbetriebene Schusseinrichtungen bekannt, die der aus der europäischen Patentanmeldung EP 0 704 668 A1 ähneln. Eine der in der vorgenannten Deutschen Offenlegungsschrift beschriebenen Gasdruckpistolen weist einen Behälter für CO₂ auf, der im wesentlichen parallel zum Lauf angeordnet ist, so dass er in Gebrauchsstellung der Gasdruckpistole im wesentlichen horizontal ausgerichtet ist und die Entnahme des Treibmittels seitlich erfolgt.

Aus der DE-B-1114121 ist ebenfalls eine als Gasdruckpistole ausgeführte Schusseinrichtung mit einer Druckversorgungsvorrichtung bekannt. Bei dieser Druckversorgungsvorrichtung ist ein Behälter für Treibmittel derart in dem Handgriff der Gasdruckpistole ausgerichtet, dass die Entnahmeöffnung des Behälters an der Unterseite angeordnet ist. Die Druckversorgungsvorrichtung umfasst weiterhin eine Hülse, in der der Behälter aufgenommen ist. Die Behälterspitze ist nicht von einer abdichtenden Aufnahme umgeben. Vielmehr kann das Treibmittel nach dem Anstechen der Behälterspitze aus dem Behälter herausströmen und sich in der Hülse verteilen, wobei das Treibmittel in der Hülse den Behälter umgibt. Am oberen Ende der Hülse sind Entnahmemittel für die Entnahme des Treibmittels aus der Hülse vorgesehen.

Das der vorliegenden Erfindung zugrundeliegende Problem ist die Schaffung einer Druckversorgungsvorrichtung der eingangs genannten Art sowie einer Schusseinrichtung der eingangs genannten Art, bei denen bei hoher Schussfrequenz für eine möglichst große Anzahl von Schüssen der durch das entnommene Treibmittel aufgebaute Druck möglichst konstant ist, so dass das von der Schusseinrichtung abgeschossene Projektil eine möglichst konstante Anfangsgeschwindigkeit aufweist.

Dies erfindungsgemäß hinsichtlich der Druckversorgungsvorrichtung durch den kennzeichnenden Teil des Anspruchs 1 sowie hinsichtlich der Schusseinrichtung durch den kennzeichnenden Teil des Anspruchs 12 gelöst.

Gemäß Anspruch 1 ist vorgesehen, dass die Entnahmeöffnung des mindestens einen Behälters in Gebrauchsstellung der Druckversorgungsvorrichtung an der Unterseite des jeweiligen Behälters angeordnet ist, so dass eine Entnahme der flüssigen Phase des Treibmittels ermöglicht wird. Bei Entnahme des Treibmittels aus dem Bereich der flüssigen Phase wird auch bei kurzen Entnahmezeiten eine relativ große Menge des Treibmittels entnommen, so dass relativ unabhängig von dem Druck der gasförmigen Phase in dem Behälter des Treibmittels auch bei hohen Schussfrequenzen und einer hohen bereits erfolgten Anzahl von Schüssen die entnommene Menge des Treibmittels ausreichend ist, um in dem Abschussbereich einen für die gewünschte Anfangs- bzw. Mündungsgeschwindigkeit ausreichend hohen Druck zu erzeugen. Bei einer mit einer derartigen Druckversorgungsvorrichtung versehenen Schusseinrichtung gemäß Anspruch 12 wird somit aufgrund der Entnahme der flüssigen Phase aus dem Behälter für Treibmittel eine über einen langen Zeitraum bei hoher Schussfrequenz gleichförmige Austrittsgeschwindigkeit des Projektils ermöglicht. Auch eine zeitweilige Abkühlung der gasförmigen Phase in dem mindestens einen Behälter für Treibmittel wird die Austrittsgeschwindigkeit des Projektils nicht beeinflussen, da die entnommene Menge der flüssigen Phase des Treibmittels in jedem Fall ausreichend sein wird, um den gewünschten Druck aufzubauen.

Hierzu können in Gebrauchsstellung der Druckversorgungsvorrichtung der mindestens eine Behälter und die Entnahmemittel derart angeordnet sein, dass die Entnahme der flüssigen Phase des Treibmittels auch dann möglich ist, wenn mehr als die Hälfte, vorzugsweise mehr als 80% oder 90% des Treibmittels bereits entnommen wurden. Insbesondere bei zylindrischer Ausgestaltung des Behälters kann dies dadurch erreicht werden, dass in Gebrauchsstellung der Druckversorgungsvorrichtung die Zylinderachse des mindestens einen Behälters einen Winkel kleiner 90° mit der Vertikalen, vorzugsweise einen Winkel kleiner 45° mit der Vertikalen einschließt, wobei die Entnahmeöffnung dabei an der Unterseite des mindestens einen Behälters angeordnet ist bzw. vorzugsweise im wesentlichen mit der Zylinderachse fluchtet. Vorteilhafterweise kann hierbei die Zylinderachse des mindestens einen Behälters im wesentlichen parallel zur Vertikalen ausgerichtet sein. In diesem Fall wird fast bis zur völligen Entleerung des Treibmittelbehälters das Treibmittel aus der flüssigen Phase entnommen, so dass fast bis zur völligen Entleerung des Treibmittelbehälters ein ausreichender Druck aufgebaut werden kann, um die gewünschte Austrittsgeschwindigkeit des Projektils zu gewährleisten.

Gemäß einer bevorzugten Ausführungsform der vorliegenden Erfindung umfasst die Druckversorgungsvorrichtung mindestens zwei Behälter, die im wesentlichen auf gleiche Weise in der Druckversorgungsvorrichtung angeordnet sind. Dabei kann die Druckversorgungsvorrichtung eine Aufnahme für die mindestens zwei Behälter umfassen, die mit einem Klemmelement versehen ist, das im Zusammenwirken mit der Aufnahme einen gleichzeitigen Anschluss der Entnahmeöffnungen der mindesten zwei Behälter an die Entnahmemittel ermöglicht. Auf diese Weise wird gewährleistet, dass nicht bei dem Anschluss der Behälter an die Entnahmemittel einer der Behälter zuerst kontaktiert wird und dabei eine größere Menge des Treibmittel austreten kann, bevor der zweite der Behälter ebenfalls derart die Entnahmemittel kontaktiert, dass eine nach außen hin dichte Verbindung zwischen beiden Behältern und den Entnahmemitteln erreicht wird.

Hierbei kann das Klemmelement von oben auf die mindestens zwei Behälter aufbringbar sein und mittels eines Schraubelementes auf die Aufnahme zu bewegt werden. Durch das Vorsehen eines Schraubelementes kann das Klemmelement derart gleichmäßig die beiden Behälter auf die Aufnahme zu bewegen, dass eine im wesentlichen gleichzeitige Kontaktierung der Behälter mit den Entnahmemitteln stattfinden kann. Zur besseren Bedienbarkeit kann hierzu an dem Schraubelement eine Handhabe vorgesehen sein.

Vorteilhafterweise kann die Druckversorgungsvorrichtung Kupplungsmittel für den dichten Anschluss der Druckversorgungsvorrichtung an die Schusseinrichtung umfassen. Diese Kupplungsmittel können über Kanalmittel mit Entnahmemitteln verbunden sein. Die Kupplungsmittel bieten den Vorteil, dass innerhalb der Druckversorgungsvorrichtung die Behälter mit den Entnahmemitteln verbunden werden können, ohne dass Treibmittel aus der Druckversorgungsvorrichtung austritt. Innerhalb der Druckversorgungsvorrichtung kann sich nach Verbindung mit den Entnahmemitteln das Treibmittel beispielsweise in den Kanalmitteln bis zu den Kupplungsmitteln ausbreiten. Jedoch erst nach Ankupplung an eine Schusseinrichtung kann das Treibmittel die Druckversorgungsvorrichtung verlassen und beispielsweise in entsprechende in der Schusseinrichtung vorgesehene Kanalmittel eintreten.

Hierbei umfassen die Kupplungsmittel vorzugsweise eine mit einem O-Ring versehene Öffnung und einen vermittels einer Feder gehalterten Bolzen, der aus einer ersten Stellung, in der er die Öffnung verschiießt, gegen die Kraft der Feder in eine zweite Stellung überführbar ist, in der die Öffnung für den Hindurchtritt des Treibmittels geöffnet ist. Eine derartige vorgespannte Bolzendichtung stellt eine einfache aber trotzdem sehr wirkungsvolle Ausgestaltung eines Kupplungsmittels dar.

Vorzugsweise kann die Schusseinrichtung entsprechende Kupplungsmittel für den dichten Anschluss an die Druckversorgungsvorrichtung umfassen, wobei die Kupplungsmittel einen mit einer Durchgangsbohrung versehenes Anschlussstück umfassen können, das abdichtend in eine Aufnahme der Druckversorgungsvorrichtung einbringbar ist. Hierbei kann bei dem Einbringen des Anschlussstückes in die Aufnahme das Anschlussstück den Bolzen aus der ersten Stellung in die zweite Stellung überführen. Dadurch wird gewährleistet, dass nur bei Einbringung des Anschlussstückes in die Aufnahme der Bolzen derart aus der Öffnung herausgeschoben wird, dass das Treibmittel durch die Öffnung hindurchtreten kann. Für den Eintritt des Treibmittels in das Anschlussstück kann dieses an seinem dem Bolzen zugewandten Ende eine Quernut für den Eintritt des Treibmittels in die Durchgangsbohrung aufweisen.

Die Schusseinrichtung kann beispielsweise als Schusswaffe ausgeführt sein. Insbesondere ist die Schusseinrichtung als Gasdruckgewehr ausgeführt, wobei die Druckversorgungsvorrichtung in eine Aussparung des Schaftes der als Gasdruckgewehr ausgeführten Schusseinrichtung einbringbar ist. Dabei kann die Gasdruckversorgungsvorrichtung mit der Schaftkappe der als Gasdruckgewehr ausgeführten Schusseinrichtung verbunden sein. Eine derartige Unterbringung der Druckversorgungsvorrichtung in einem Gasdruckgewehr stellt eine besonders effektive Unterbringung dar.

Gemäß einer alternativen Ausgestaltung der Schusseinrichtung sind als Projektile Nägel oder Klammern vorgesehen. Hierbei könnte die Schusseinrichtung beispielsweise als Polsternagelgerät oder dergleichen ausgestaltet sein. Erfindungsgemäß besteht die Möglichkeit, mit einer erfindungsgemäßen Druckversorgungsvorrichtung beliebige mittels Gasdruck beschleunigbare und ausschießbare Projektile zu verschießen. Derartige Schusseinrichtungen können in den unterschiedlichsten Anwendungsbereichen eingesetzt werden.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Detailansicht einer erfindungsgemäßen Schusseinrichtung mit einer erfindungsgemäßen Druckversorgungsvorrichtung ohne Behälter;
- Fig. 2: eine teilweise geschnittene perspektivische Detailansicht der Schusseinrichtung und der Druckversorgungsvorrichtung gemäß Fig. 1 mit Behältern für Treibmittel;
- Fig. 3: eine Schnittansicht der Druckversorgungsvorrichtung gemäß Fig. 1 und Fig. 2 mit Kupplungs- und Kanalmitteln für die Weiterführung des Treibmittels;
- Fig. 4: eine Detailansicht gemäß dem Pfeil IV in Fig. 3;
- Fig. 5a: eine Detailansicht gemäß dem Pfeil Va in Fig. 3;
- Fig. 5b: eine Ansicht gemäß Fig. 5a bei eingekuppelten Kupplungsmitteln;
- Fig. 6: ein Diagramm, das die Austrittsgeschwindigkeit eines Projektils aus einer erfindungsgemäßen Schusseinrichtung bzw. aus Schusseinrichtungen gemäß dem Stand der Technik in Abhängigkeit von der Schussanzahl zeigt;
- Fig. 7: eine Fig. 3 entsprechende Ansicht auf eine weitere Ausführungsform einer erfindungsgemäßen Schusseinrichtung.

Aus Fig. 1 und 2 ist ein Ausführungsbeispiel einer erfindungsgemäßen druckgasbetriebenen Schusseinrichtung ersichtlich. In dem abgebildeten Ausführungsbeispiel ist die Schusseinrichtung als gasdruckbetriebene Schusswaffe, insbesondere als Gasdruckgewehr ausgeführt. Die in Fig. 1 und Fig. 2 abgebildete Druckversorgungsvorrichtung 1 kann in den Schaft 2 der als Gasdruckgewehr ausgeführten Schusseinrichtung eingebracht werden. Zu diesem Zweck weist der Schaft 2 eine nach hinten offene Aussparung 3 auf, in die die Druckversorgungsvorrichtung 1 eingeführt werden kann. Die Druckversorgungsvorrichtung 1 ist mit einer Schaftkappe 4 verbunden, die nach dem Einbringen der Druckversorgungsvorrichtung 1 in die Aussparung 3 den Schaft 2 nach hinten abschließt. An der Schaftkappe 4 ist ein als Verschluss dienender Spannhebel 5 mit einem V-förmigen Verschlusselement 6 angebracht. Bei in die Aussparung 3 hineingeschobener Druckversorgungsvorrichtung 1 kann der Spannhebel 5 derart in die Schaftkappe 4 hineingeschoben werden, dass das Verschlusselement 6 die Schaftkappe 4 an dem Schaft 2 verriegelt. Durch Druck auf das V-förmige Verschlusselement 6 kann der durch den Spannhebel 5 realisierte Verschluss geöffnet werden, so dass die Schaftkappe 4 nach hinten abgezogen werden kann.

Wie aus Fig. 1 und 2 ersichtlich ist, weist die Druckversorgungsvorrichtung 1 in dem abgebildeten Ausführungsbeispiel zwei in Gebrauchsstellung oben offene Aufnahmen 7 für Behälter 8 für Treibmittel auf. Bei den Behältern 8 kann es sich um handelsübliche CO₂-Kartuschen handeln. Es besteht jedoch auch die Möglichkeit, andere Treibmittel zu verwenden, soweit sie bei Raumtemperatur zumindest teilweise in flüssiger Phase vorliegen können.

Fig. 1 und Fig. 2 ist weiterhin ein Klemmelement 9 entnehmbar, das in Gebrauchsstellung von oben auf die Behälter 8 aufsetzbar und derart vermittels eines Schraubelementes 10 in Richtung auf die Aufnahmen 7 bewegbar ist, das die Behälter 8 zum einen fest in den Aufnahmen 7 gehaltert werden und zum anderen die im nachfolgenden noch näher beschriebenen Entnahmemittel betätigt werden. Zur Drehung des Schraubelementes 10 ist an diesem eine Handhabe 11 angebracht. Das Klemmelement 9 weist weiterhin zwei Öffnungen 12 auf, in die die oberen Enden der Behälter 8 teilweise hineinragen können, so dass diese sicher von dem Klemmelement 9 gegriffen werden können.

Fig. 3 ist entnehmbar, dass der Behälter 8 in Gebrauchsstellung der Schusseinrichtung derart in der Druckversorgungsvorrichtung 1 aufgenommen ist, dass die Entnahmeöffnung 13 an der Unterseite des Behälters 8 angeordnet ist, so dass eine Entnahme der flüssigen Phase 14 des Treibmittels ermöglicht wird. In Fig. 3 ist beispielhaft eine Verteilung zwischen flüssiger Phase 14 und gasförmiger Phase 15 des Treibmittels in dem Behälter 8 abgebildet. Je nach Verbrauch des Treibmittels wird die gasförmige Phase 15 ein mehr oder weniger großes Volumen des Inneren des Behälters 8 einnehmen.

Die Entnahmemittel 16 sind Fig. 4 detailliert entnehmbar. Die Entnahmemittel 16 umfassen eine Aufnahme 17 mit einem kreisförmigen Querschnitt für die dichtende Aufnahme der Behälterspitze 18, die in der Regel ebenfalls einen kreisförmigen Querschnitt aufweisen wird. In der Aufnahme 17 ist ein O-Ring 19 vorgesehen, der bei in die Aufnahme 17 eingeschobener Behälterspitze 18 dichtend an der Außenseite der Behälterspitze 18 anliegt. Durch Einschieben des Behälters 8 von oben in die Aufnahme 7, und insbesondere durch Einschieben der Behälterspitze 18 in die Aufnahme 17 der Entnahmemittel 16 wird eine Anstechspitze 20 der Entnahmemittel 16 in die Entnahmeöffnung 13 des Behälters 8 eingeführt, wodurch die Entnahmeöffnung 13 geöffnet wird und Treibmittel in die mit einer axialen Bohrung versehene Anstechspitze 20 eintreten kann. Die axiale Bohrung der Anstechspitze 20 ist mit einem von Kanalmitteln umfassten Kanal 21 verbunden, der sich in Gebrauchsstellung der Schusseinrichtung im wesentlichen waagerecht durch die Druckversorgungsvorrichtung 1 erstreckt.

Durch die vorbeschriebene Gestaltung der Entnahmemittel 16 und des Klemmelementes 9 wird gewährleistet, dass bei Betätigen der Handhabe 11 und damit bei Herabbewegen des Klemmelements 9 beide in den Aufnahmen 7 befindliche Behälter 8 derart gleichzeitig nach unten bewegt werden, dass eine im wesentlichen gleichzeitige Öffnung der Entnahmeöffnungen 13 der beiden Behälter 8 erfolgt. Insbesondere wird durch die mittige Anbringung des Schraubelementes 10 an dem Klemmelement 9 eine im wesentlichen waagerechte Ausrichtung des Klemmelementes 9 und damit eine im wesentlichen gleichzeitige Bewegung der Behälter 8 nach unten gewährleistet.

Fig. 3 und insbesondere Fig. 5a und Fig. 5b ist der weitere Weg des Treibmittels in der Schusseinrichtung entnehmbar. In Fig. 3 sind weitere Kanalmittel abgebildet, die mit dem Bezugszeichen 22 bezeichnet sind. Zwischen den Kanalmitteln 22 und dem ebenfalls als Kanalmittel dienenden Kanal 21 sind Kupplungsmittel vorgesehen, die eine Verbindung zwischen der Druckversorgungsvorrichtung 1 und den weiterführenden Kanalmitteln 22 herstellen können. In Fig. 5a sind die Kupplungsmittel in einem Zustand abgebildet, in dem die Druckversorgungsvorrichtung 1 noch nicht vollständig in die Aussparung 3 des Schaftes 2 eingeschoben ist. In Fig. 5b ist der vollständig eingeschobene Zustand der Druckversorgungsvorrichtung 1 in die Aussparung 3 des Schaftes 2 abgebildet. Dementsprechend ist in Fig. 5a der Zustand abgebildet, in dem die Kupplungsmittel noch keine Verbindung zwischen dem Kanal 21 und den Kanalmitteln 22 herstellen, wohingegen in Fig. 5b eine Verbindung zwischen dem Kanal 21 und den Kanalmitteln 22 für das Treibmittel geschaffen ist.

Die Kupplungsmittel umfassen ein mit den Kanalmitteln 22 verbundenes Anschlussstück 23, das eine sich in Gebrauchsstellung der Schusseinrichtung waagerecht erstreckende axiale Durchgangsbohrung aufweist. Auf seiner der Druckversorgungsvorrichtung 1 zugewandten Seite weist das Anschlussstück 23 zusätzlich eine Quernut 24 auf, die ein seitliches Eindringen von Treibmittel in die axiale Bohrung des Anschlussstückes 23 ermöglicht. Die Kupplungsmittel umfassen weiterhin einen von der Druckversorgungsvorrichtung 1 umfassten Bolzen 25, der in der Druckversorgungsvorrichtung 1 gegen die Kraft einer Feder 26 gehaltert ist. Der Bolzen 25 ist im wesentlichen zylindrisch geformt und weist einen Abschnitt 27 mit einem ersten kleineren Durchmesser und einen Abschnitt 28 mit einem zweiten größeren Durchmesser auf. Der Bolzen 25 kann gegen die Kraft der Feder 26 in Gebrauchsstellung der Schusseinrichtung im wesentlichen horizontal bewegt werden. In entspannter Stellung der Feder 26 (siehe dazu Fig. 5a) ist der Bolzen 25 soweit nach links verschoben, dass der Abschnitt 28 größeren Durchmessers an einem von der Druckversorgungsvorrichtung 1 umfassten O-Ring 29 dicht anliegt, so dass kein in dem Kanal 21 befindliches Treibmittel die Druckversorgungsvorrichtung 1 verlassen kann.

In der Druckversorgungsvorrichtung 1 ist weiterhin eine im wesentlichen hohlzylindrische Aufnahme 30 für die Einbringung des hohlen Anschlussstückes 23 vorgesehen. In dieser hohlzylindrischen Aufnahme 30 ist ebenfalls ein O-Ring 31 vorgesehen, der nach dem Einschieben des hohlen Anschlussstückes 23 dieses nach außen abdichten kann. Wenn das Anschlussstück 23 durch Verschiebung nach rechts in Fig. 5a bzw. Fig. 5b bewegt wird, drückt es den Bolzen 25 gegen die Rückstellkraft der Feder 26 so weit in die Druckversorgungsvorrichtung 1 hinein, dass die dichtende Anlage des Abschnittes 28 an dem O-Ring 29 aufgehoben wird und der Abschnitt 27 kleineren Durchmessers in den Bereich des O-Ring 29 gelangt. Damit wird eine nicht abdichtende Stellung erzielt, die in Fig. 5b deutlich ersichtlich ist. In dieser Stellung kann Treibmittel aus dem Kanal 21 zwischen dem O-Ring 29 und dem Abschnitt 27 geringeren Durchmessers des Bolzens 25 hindurch in die axiale Bohrung des Anschlussstückes 23 gelangen.

Von dem Anschlussstück 23 kann das Treibmittel weiter durch die Kanalmittel 22 in den Abschussbereich der Schusseinrichtung gelangen, in der beispielsweise durch Betätigen eines Ventilmittels in Abhängigkeit von der Betätigung eines Abzugs ein Geschoss mit Druck durch das Treibmittel beaufschlagt werden kann, wodurch das Geschoss beschleunigt und aus der Schusseinrichtung heraus befördert werden kann. Im Abschussbereich wird das Treibmittel zumindest in einem derartigen Maße in der gasförmigen Phase vorliegen, das ein ausreichend hoher Druck für die Beschleunigung des Geschosses aufgebaut werden kann.

Aus Fig. 7 ist eine weitere Ausführungsform einer erfindungsgemäßen Schusseinrichtung ersichtlich, bei der die Kupplungsmittel etwas weiter oben angeordnet sind, als die in Fig. 3 abgebildeten der ersten Ausführungsform. Dazu umfasst der Kanal 21 einen sich im wesentlichen vertikal nach oben erstreckenden Abschnitt 21a, der das Treibmittel in den Bereich der weiter oben angeordneten Kupplungsmittel überführen kann, so dass das Treibmittel über das Anschlussstück 23 in die Kanalmittel 22 gelangen kann, die in der in Fig. 7 abgebildeten Ausführungsform ebenfalls etwas weiter oben als bei der in Fig. 3 abgebildeten Ausführungsform angeordnet sind.

Erfindungsgemäß besteht die Möglichkeit, anstelle einer Schusswaffe andere Schusseinrichtungen vorzusehen. Dies könnte beispielsweise ein Polsternagelgerät sein, bei dem entsprechende als Polsternägel geformte Projektile durch das Treibmittel beschleunigt und aus der derartig gebildeten Schusseinrichtung herausbewegt werden können. Erfindungsgemäß soll als Schusseinrichtung sämtliche Geräte oder Vorrichtungen angesehen werden können, mit denen Nägel oder Klammern oder auch Geschosse unter vergleichsweise hoher Geschwindigkeit aus der Schusseinrichtung austreten können.

Derartige Nägel oder Klammern oder Geschosse werden im nachfolgenden Projektile genannt.

Es besteht natürlich auch die Möglichkeit, dass eine als Schusswaffe ausgebildete Schusseinrichtung kein Gasdruckgewehr, sondern beispielsweise eine Gasdruckpistole oder dergleichen ist.

Aus Fig. 6 sind drei verschiedene Zusammenhänge zwischen der Austrittsgeschwindigkeit v₀ in m/s und der Anzahl der bereits erfolgten Schüsse aus einer Schusseinrichtung abgebildet. Hier wurde jeweils etwa im Abstand von 5 Sekunden ein Schuss abgegeben. Die durchgezogene Kurve zeigt den Zusammenhang zwischen Austrittsgeschwindigkeit und Schussanzahl bei einer erfindungsgemäßen in Fig. 1 bis Fig. 5 abgebildeten Schusseinrichtung. Es ist relativ deutlich ersichtlich, dass für etwa 60 Schüsse die Austrittsgeschwindigkeit im wesentlichen konstant bleibt, was dafür spricht, dass ein relativ konstanter Druck im Abschussbereich erzeugt werden kann.

Die gepunktete Linie zeigt eine Schusseinrichtung, bei der die Druckversorgungsvorrichtung derart angeordnet war, dass die Behälter 8 für Treibmittel waagerecht ausgerichtet waren, so dass nur etwa bis zur Hälfte des Füllstandes aus der flüssigen Phase Treibmittel entnommen werden konnte. Im Ergebnis ist deutlich zu ersehen, dass etwa ab einer Schusszahl von 40 der Druck abfällt, so dass die Austrittsgeschwindigkeit v₀ abfällt.

Bei der strichpunktierten Linie war die Druckversorgungsvorrichtung 1 in der Schusseinrichtung so angeordnet, dass die Entnahmeöffnung der Behälter 8 auf deren Oberseite war. Hier ist deutlich bereits nach etwa zehn Schüssen ein derartiger Druckabfall beobachtbar, dass die Austrittsgeschwindigkeit bereits nach zehn Schüssen abnahm.

## Patentansprüche

1. Druckversorgungsvorrichtung für eine druckgasbetriebene Schusseinrichtung umfassend
- mindestens einen Behälter (8) für ein Treibmittel, das in dem mindestens einen Behälter (8) zumindest teilweise in flüssiger Phase (14) vorliegt, wobei der Behälter (8) eine Behälterspitze (18) und eine Entnahmeöffnung (13) im Bereich der Behälterspitze (18) umfasst; sowie
- Entnahmemittel (16) für die Entnahme des Treibmittels aus der Entnahmeöffnung (13) des mindestens einen Behälters (8), wobei die Entnahmemittel (16) eine Aufnahme (17) für die dichtende Aufnahme der Behälterspitze (18) umfassen;
**dadurch gekennzeichnet, dass**
- die Entnahmeöffnung (13) des mindestens einen Behälters (8) in Gebrauchsstellung der Druckversorgungsvorrichtung (1) an der Unterseite des jeweiligen Behälters (8) angeordnet ist, so dass eine Entnahme der flüssigen Phase (14) des Treibmittels ermöglicht wird.

2. Druckversorgungsvorrichtung nach Anspruch 1, **dadurch gekennzeichnet, dass** in Gebrauchsstellung der Druckversorgungsvorrichtung (1) der mindestens eine Behälter (8) und die Entnahmemittel (16) derart angeordnet sind, dass die Entnahme der flüssigen Phase (14) des Treibmittels auch dann möglich ist, wenn mehr als die Hälfte, vorzugsweise mehr als 80% oder 90% des Treibmittels bereits entnommen wurden.

3. Druckversorgungsvorrichtung nach einem der Ansprüche 1 oder 2, **dadurch gekennzeichnet, dass** der mindestens eine Behälter (8) im wesentlichen zylindrisch gestaltet ist, wobei in Gebrauchsstellung der Druckversorgungsvorrichtung (1) die Zylinderachse des mindestens einen Behälters (8) einen Winkel kleiner 90° mit der Vertikalen einschließt, vorzugsweise einen Winkel kleiner 45°, wobei die Entnahmeöffnung (13) dabei an der Unterseite des mindestens einen Behälters (8) angeordnet ist und vorzugsweise im wesentlichen mit der Zylinderachse fluchtet.

4. Druckversorgungsvorrichtung nach Anspruch 3, **dadurch gekennzeichnet, dass** die Zylinderachse des mindestens einen Behälters (8) im wesentlichen parallel zur Vertikalen ausgerichtet ist.

5. Druckversorgungsvorrichtung nach einem der Ansprüche 1 bis 4, **dadurch gekennzeichnet, dass** die Druckversorgungsvorrichtung (1) mindestens zwei Behälter (8) umfasst, die im wesentlichen auf gleiche Weise in der Druckversorgungsvorrichtung (1) angeordnet sind.

6. Druckversorgungsvorrichtung nach Anspruch 5, **dadurch gekennzeichnet, dass** die Druckversorgungsvorrichtung (1) eine Aufnahme (7) für die mindestens zwei Behälter (8) umfasst, die mit einem Klemmelement (9) versehen ist, das im Zusammenwirken mit der Aufnahme (7) einen gleichzeitigen Anschluss der Entnahmeöffnungen (13) der mindestens zwei Behälter (8) an die Entnahmemittel (16) ermöglicht.

7. Druckversorgungsvorrichtung nach Anspruch 6, **dadurch gekennzeichnet, dass** das Klemmelement (9) von oben auf die mindestens zwei Behälter (8) aufbringbar ist und mittels eines Schraubelementes (10) auf die Aufnahme (7) zu bewegt werden kann.

8. Druckversorgungsvorrichtung nach Anspruch 7, **dadurch gekennzeichnet, dass** an dem Schraubelement (10) eine Handhabe (11) vorgesehen ist.

9. Druckversorgungsvorrichtung nach einem der Ansprüche 1 bis 8, **dadurch gekennzeichnet, dass** die Druckversorgungsvorrichtung (1) Kupplungsmittel für den dichten Anschluss der Druckversorgungsvorrichtung (1) an die Schusseinrichtung umfasst.

10. Druckversorgungsvorrichtung nach Anspruch 9, **dadurch gekennzeichnet, dass** die Kupplungsmittel über Kanalmittel mit den Entnahmemitteln (16) verbunden sein können.

11. Druckversorgungsvorrichtung nach einem der Ansprüche 9 oder 10, **dadurch gekennzeichnet, dass** die Kupplungsmittel eine mit einem O-Ring (29) versehene Öffnung und einen vermittels einer Feder (26) gehalterten Bolzen (25) umfassen, der aus einer ersten Stellung, in der er die Öffnung verschließt, gegen die Kraft der Feder (26) in eine zweite Stellung überführbar ist, in der die Öffnung für den Hindurchtritt des Treibmittels geöffnet ist.

12. Druckgasbetriebene Schusseinrichtung für Projektile umfassend eine Druckversorgungsvorrichtung (1) und Kanalmittel (22) für die Überführung von Treibmittel aus der Druckversorgungsvorrichtung in einen Abschussbereich, in dem das Treibmittel in einer derartigen Menge in gasförmiger Phase (15) vorliegen kann, dass durch den Gasdruck des Treibmittels das mindestens eine Projektil für das Verlassen der Schusseinrichtung beschleunigt werden kann, **gekennzeichnet durch** eine Druckversorgungsvorrichtung (1) nach einem der Ansprüche 1 bis 11.

13. Schusseinrichtung nach Anspruch 12, **dadurch gekennzeichnet, dass** die Schusseinrichtung Kupplungsmittel für den dichten Anschluss an die Druckversorgungsvorrichtung (1) umfasst, wobei die Kupplungsmittel ein mit einer Durchgangsbohrung versehenes Anschlussstück (23) umfassen, das abdichtend in eine Aufnahme (30) der Druckversorgungsvorrichtung (1) einbringbar ist.

14. Schusseinrichtung nach Anspruch 13, **dadurch gekennzeichnet, dass** bei dem Einbringen des Anschlussstückes (23) in die Aufnahme (30) das Anschlussstück (23) den Bolzen (25) aus der ersten Stellung in die zweite Stellung überführen kann.

15. Schusseinrichtung nach Anspruch 14, **dadurch gekennzeichnet, dass** das Anschlussstück (23) an seinem dem Bolzen zugewandten Ende eine Quernut (24) für den Eintritt des Treibmittels in die Durchgangsbohrung aufweist.

16. Schusseinrichtung nach einem der Ansprüche 12 bis 15, **dadurch gekennzeichnet, dass** die Schusseinrichtung als Schusswaffe ausgeführt ist.

17. Schusseinrichtung nach Anspruch 16, **dadurch gekennzeichnet, dass** die Schusseinrichtung als Gasdruckgewehr ausgeführt ist.

18. Schusseinrichtung nach Anspruch 17, **dadurch gekennzeichnet, dass** die Druckversorgungsvorrichtung (1) in eine Aussparung (3) des Schaftes (2) der als Gasdruckgewehr ausgeführten Schusseinrichtung einbringbar ist.

19. Schusseinrichtung nach Anspruch 18, **dadurch gekennzeichnet, dass** die Druckversorgungsvorrichtung (1) mit der Schaftkappe (4) der als Gasdruckgewehr ausgeführten Schusseinrichtung verbunden ist.

20. Schusseinrichtung nach einem der Ansprüche 12 bis 15, **dadurch gekennzeichnet, dass** als Projektile Nägel oder Klammern vorgesehen sind.

21. Schusseinrichtung nach Anspruch 20, **dadurch gekennzeichnet, dass** die Schusseinrichtung als Polsternagelgerät ausgestaltet ist.

## Revendications

1. Dispositif d'alimentation en pression pour un dispositif de tir actionné par du gaz sous pression, comprenant
- au moins un récipient (8) pour une charge propulsive, qui se présente au moins partiellement en phase liquide (14) dans l'au moins un récipient (8), le récipient (8) comprenant une pointe de récipient (18) et une ouverture de prélèvement (13) dans la région de la pointe de récipient (18) ; ainsi que
- des moyens de prélèvement (16) pour prélever la charge propulsive depuis l'ouverture de prélèvement (13) de l'au moins un récipient (8), les moyens de prélèvement (16) comprenant un logement (17) pour recevoir hermétiquement la pointe de récipient (18) ;
**caractérisé en ce que**
- l'ouverture de prélèvement (13) de l'au moins un récipient (8) est disposée dans la position d'utilisation du dispositif d'alimentation en pression (1) au niveau du côté inférieur du récipient (8) respectif, de sorte qu'un prélèvement de la phase liquide (14) de la charge propulsive soit possible.

2. Dispositif d'alimentation en pression selon la revendication 1, **caractérisé en ce que** dans la position d'utilisation du dispositif d'alimentation en pression (1), l'au moins un récipient (8) et les moyens de prélèvement (16) sont disposés de telle sorte que le prélèvement de la phase liquide (14) de la charge propulsive soit aussi possible lorsque plus de la moitié, de préférence plus de 80% ou 90% de la charge propulsive ont déjà été prélevés.

3. Dispositif d'alimentation en pression selon l'une quelconque des revendications 1 ou 2, **caractérisé en ce que** l'au moins un récipient (8) est essentiellement cylindrique, dans la position d'utilisation du dispositif d'alimentation en pression (1), l'axe du cylindre de l'au moins un récipient (8) formant un angle inférieur à 90° avec la verticale, de préférence un angle inférieur à 45°, l'ouverture de prélèvement (13) étant dans ce cas disposée au niveau du côté inférieur de l'au moins un récipient (8) et étant de préférence essentiellement en affleurement avec l'axe du cylindre.

4. Dispositif d'alimentation en pression selon la revendication 3, **caractérisé en ce que** l'axe du cylindre de l'au moins un récipient (8) est orienté essentiellement parallèlement à la verticale.

5. Dispositif d'alimentation en pression selon l'une quelconque des revendications 1 à 4, **caractérisé en ce que** le dispositif d'alimentation en pression (1) comprend au moins deux récipients (8) qui sont disposés essentiellement de manière identique dans le dispositif d'alimentation en pression (1).

6. Dispositif d'alimentation en pression selon la revendication 5, **caractérisé en ce que** le dispositif d'alimentation en pression (1) comprend un logement (7) pour les au moins deux récipients (8), lequel est pourvu d'un élément de serrage (9) qui permet, en coopération avec le logement (7), un raccordement simultané des ouvertures de prélèvement (13) des au moins deux récipients (8) aux moyens de prélèvement (16).

7. Dispositif d'alimentation en pression selon la revendication 6, **caractérisé en ce que** l'élément de serrage (9) peut être amené par le haut sur les au moins deux récipients (8) et peut être amené au moyen d'un élément de vissage (10) sur le logement (7).

8. Dispositif d'alimentation en pression selon la revendication 7, **caractérisé en ce que** l'on prévoit une manette (11) sur l'élément de vissage (10).

9. Dispositif d'alimentation en pression selon l'une quelconque des revendications 1 à 8, **caractérisé en ce que** le dispositif d'alimentation en pression (1) comprend des moyens d'accouplement pour le raccordement étanche du dispositif d'alimentation en pression (1) au dispositif de tir.

10. Dispositif d'alimentation en pression selon la revendication 9, **caractérisé en ce que** les moyens d'accouplement peuvent être connectés aux moyens de prélèvement (16) par le biais de moyens formant canal.

11. Dispositif d'alimentation en pression selon l'une quelconque des revendications 9 ou 10, **caractérisé en ce que** les moyens d'accouplement comprennent une ouverture pourvue d'un joint torique (29) et un boulon (25) maintenu au moyen d'un ressort (26), lequel peut être transféré d'une première position dans laquelle il ferme l'ouverture, à l'encontre de la force du ressort (26), dans une deuxième position dans laquelle l'ouverture est ouverte pour le passage de la charge propulsive.

12. Dispositif de tir actionné par du gaz sous pression pour projectiles, comprenant un dispositif d'alimentation en pression (1) et des moyens formant canal (22) pour le transfert de charge propulsive du dispositif d'alimentation en pression dans une région de tir, dans laquelle la charge propulsive peut se présenter en phase gazeuse (15) dans une quantité telle que l'au moins un projectile puisse être accéléré par la pression de gaz de la charge propulsive pour quitter le dispositif de tir, **caractérisé par** un dispositif d'alimentation en pression (1) selon l'une quelconque des revendications 1 à 11.

13. Dispositif de tir selon la revendication 12, **caractérisé en ce que** le dispositif de tir comprend des moyens d'accouplement pour le raccordement étanche au dispositif d'alimentation en pression (1), les moyens d'accouplement comprenant un raccord (23) pourvu d'un alésage traversant, qui peut être introduit de manière étanche dans un logement (30) du dispositif d'alimentation en pression (1).

14. Dispositif de tir selon la revendication 13, **caractérisé en ce que** lors de l'introduction du raccord (23) dans le logement (30), le raccord (23) peut transférer le boulon (25) de la première position dans la deuxième position.

15. Dispositif de tir selon la revendication 14, **caractérisé en ce que** le raccord (23) présente à son extrémité tournée vers le boulon une rainure transversale (24) pour l'entrée de la charge propulsive dans l'alésage traversant.

16. Dispositif de tir selon l'une quelconque des revendications 12 à 15, **caractérisé en ce que** le dispositif de tir est réalisé sous forme d'arme à feu.

17. Dispositif de tir selon la revendication 16, **caractérisé en ce que** le dispositif de tir est réalisé sous forme de carabine à gaz comprimé.

18. Dispositif de tir selon la revendication 17, **caractérisé en ce que** le dispositif d'alimentation en pression (1) peut être introduit dans un évidement (3) de la crosse (2) du dispositif de tir réalisé sous forme de carabine à gaz comprimé.

19. Dispositif de tir selon la revendication 18, **caractérisé en ce que** le dispositif d'alimentation en pression (1) est connecté à la plaque de bout (4) du dispositif de tir réalisé sous forme de carabine à gaz comprimé.

20. Dispositif de tir selon l'une quelconque des revendications 12 à 15, **caractérisé en ce que** l'on prévoit comme projectiles des clous ou des agrafes.

21. Dispositif de tir selon la revendication 20, **caractérisé en ce que** le dispositif de tir est configuré sous forme d'appareil pour semence.

## Claims

1. Pressure supply device for a compressed-gas-operated gun, comprising
- at least one container (8) for a propellant which is present at least partially in a liquid phase (14) in the at least one container (8), the container (8) comprising a container tip (18) and an extraction orifice (13) in the region of the container tip (18); and
- extraction means (16) for extracting the propellant from the extraction orifice (13) of the at least one container (8), the extraction means (16) comprising a receptacle (17) for the sealing reception of the container tip (18);
**characterized in that**
- the extraction orifice (13) of the at least one container (8) is arranged on the underside of the respective container (8) in the position of use of the pressure supply device (1), so that it becomes possible to extract the liquid phase (14) of the propellant.

2. Pressure supply device according to Claim 1, **characterized in that**, in the position of use of the pressure supply device (1), the at least one container (8) and the extraction means (16) are arranged in such a way that extraction of the liquid phase (14) of the propellant is possible even when more than half, preferably more than 80% or 90%, of the propellant has already been extracted.

3. Pressure supply device according to either one of Claims 1 and 2, **characterized in that** the at least one container (8) has an essentially cylindrical configuration, in the position of use of the pressure supply device (1) the cylinder axis of the at least one container (8) forming an angle of less than 90° with the vertical, preferably an angle of less than 45°, the extraction orifice (13) in this case being arranged on the underside of the at least one container (8) and being preferably essentially in alignment with the cylinder axis.

4. Pressure supply device according to Claim 3, **characterized in that** the cylinder axis of the at least one container (8) is oriented essentially parallel to the vertical.

5. Pressure supply device according to one of Claims 1 to 4, **characterized in that** the pressure supply device (1) comprises at least two containers (8) which are arranged essentially in the same way in the pressure supply device (1).

6. Pressure supply device according to Claim 5, **characterized in that** the pressure supply device (1) comprises, for the at least two containers (8), a receptacle (7) which is provided with a clamping element (9) which, in cooperation with the receptacle (7), makes it possible for the extraction orifices (13) of the at least two containers (8) to be connected simultaneously to the extraction means (16).

7. Pressure supply device according to Claim 6, **characterized in that** the clamping element (9) can be applied to the at least two containers (8) from above and can be moved towards the receptacle (7) by means of a screw element (10).

8. Pressure supply device according to Claim 7, **characterized in that** a handle (11) is provided on the screw element (10).

9. Pressure supply device according to one of Claims 1 to 8, **characterized in that** the pressure supply device (1) comprises coupling means for the leak-tight connection of the pressure supply device (1) to the gun.

10. Pressure supply device according to Claim 9, **characterized in that** the coupling means can be connected to the extraction means (16) via channel means.

11. Pressure supply device according to either one of Claims 9 and 10, **characterized in that** the coupling means comprise an orifice provided with an O-ring (29) and a bolt (25) which is held by means of a spring (26) and which can be transferred out of a first position, in which it closes the orifice, counter to the force of the spring (26) into a second position, in which the orifice is opened for the passage of the propellant.

12. Compressed-gas-operated gun for projectiles, comprising a pressure supply device (1) and channel means (22) for the transfer of propellant out of the pressure supply device into a firing region in which the propellant may be present in a gaseous phase (15) in a quantity such that, by means of the gas pressure of the propellant, the at least one projectile can be accelerated for leaving the gun, **characterized by** a pressure supply device (1) according to one of Claims 1 to 11.

13. Gun according to Claim 12, **characterized in that** the gun comprises coupling means for leak-tight connection to the pressure supply device (1), the coupling means comprising a connection piece (23) which is provided with a passage bore and which can be introduced sealingly into a receptacle (30) of the pressure supply device (1).

14. Gun according to Claim 13, **characterized in that**, during the introduction of the connection piece (23) into the receptacle (30), the connection piece (23) can transfer the bolt (25) out of the first position into the second position.

15. Gun according to Claim 14, **characterized in that** the connection piece (23) has, at its end facing the bolt, a transverse groove (24) for the entry of the propellant into the passage bore.

16. Gun according to one of Claims 12 to 15, **characterized in that** the gun is designed as a firearm.

17. Gun according to Claim 16, **characterized in that** the gun is designed as a gas-pressure rifle.

18. Gun according to Claim 17, **characterized in that** the pressure supply device (1) can be introduced into a recess (3) of the stock (2) of the gun designed as a gas-pressure rifle.

19. Gun according to Claim 18, **characterized in that** the pressure supply device (1) is connected to the stock cap (4) of the gun designed as a gas-pressure rifle.

20. Gun according to one of Claims 12 to 15, **characterized in that** nails or staples are provided as projectiles.

21. Gun according to Claim 20, **characterized in that** the gun is designed as an upholstery nailing appliance.
